# FASCICULE DE BREVET EUROPEEN

(11) **EP 0 733 875 B1**
(45) Date de publication et mention de la délivrance du brevet: **30.05.2001**
(21) Numéro de dépôt: 96400608.4
(22) Date de dépôt: 22.03.1996
(51) Int. Cl.: F42B 12/50

(54) **Munition non létale notamment à effet incapacitant**
Nichtletale Munition mit einem unschädlichmachenden Effekt
Non-lethal munition with an incapacitating effect

(30) Priorité: 23.03.1995 FR 9503423
(43) Date de publication de la demande: 25.09.1996
(73) Titulaire: ETIENNE LACROIX - TOUS ARTIFICES SA, 31600 Muret (FR)
(72) Inventeur: Leichter, Geneviève, 31830 Pibrac (FR); Castarede, Michel, 31650 Saint Orens (FR); Gromek, Bruno, 31600 Muret (FR)
(74) Mandataire: Texier, Christian

(56) Documents cités:
- WO-A-91/01479
- FR-A- 2 598 215
- US-A- 4 195 572
- US-A- 4 667 601
- NAVY TECHNICAL DISCLOSURE BULLETINE, vol. V, no. 3, Mars 1980, ARLINGGTON, VIRGINIA USA, pages 43-46, XP002005064 GREENLEES: "Training projectile"

## Description

La présente invention concerne une munition non létale.

La présente invention s'applique en particulier, mais non exclusivement, aux munitions adaptées pour diffuser une substance à effet incapacitant.

Le document US-A-4 667 601 décrit une grenade aérosol selon le préambule de la revendication 1 et comprenant un corps qui loge un conteneur de gaz sous pression, un percuteur et des moyens aptes à interdire un déplacement initial du conteneur.

La présente invention a pour but de proposer une nouvelle munition non létale, par exemple à effet incapacitant, fiable, de structure simple et économique.

Ce but est atteint selon la présente invention grâce à une munition non létale telle que définie dans la revendication 1 annexée, laquelle est délimitée sous forme d'un préambule et d'une partie caractérisante par rapport au document US-A-4 667 601.

D'autres caractéristiques, buts et avantages de la présente invention apparaîtront à la lecture de la description détaillée qui va suivre, et en regard des dessins annexés donnés à titre d'exemple non limitatif et sur lesquels :
- la figure 1 représente une vue schématique en coupe axiale longitudinale d'une munition conforme à la présente invention,
- les figures 2 et 3 représentent deux vues partielles agrandies, similaires à la figure 1, illustrant respectivement l'état de moyens de verrouillage du coulisseau précité, avant l'éjection du projectile hors de la douille, et après cette éjection,
- la figure 4 représente une vue partielle à échelle agrandie similaire à la figure 1, de la tête du projectile, après impact,
- la figure 5 représente une vue schématique en coupe axiale longitudinale d'un projectile conforme à la présente invention, lors de sa mise en oeuvre après impact,
- les figures 6A, 6B, 6C et 6D représentent schématiquement quatre étapes successives de la mise en oeuvre de la munition conforme à la présente invention, et
- les figures 7, 8 et 9 illustrent un projectile conforme à des variantes de l'invention, respectivement, pour la figure 7, en coupe longitudinale, pour la figure 8, en vue latérale extérieure, et pour la figure 9, en coupe longitudinale après fonctionnement.

On va tout d'abord décrire le premier mode de réalisation illustré sur les figures 1 à 6.

La munition 10 conforme à la présente invention représentée sur ces figures annexées comprend essentiellement une douille 50 qui loge un projectile 100. A l'origine, c'est-à-dire au stockage, la munition 10, formée de la douille 50 et du projectile 100, est centrée sur un axe longitudinal 12.

La douille 50 comprend essentiellement un culot évasé 52 prolongé sur l'avant par une jupe cylindrique 60 centrée sur l'axe 12. Le culot 52 loge des moyens d'éjection/propulsion du projectile 100.

Ces moyens d'éjection/propulsion sont formés par exemple et non limitativement d'une amorce 54 associée à une charge pyrotechnique 56 formant générateur de gaz de propulsion, débouchant dans la chambre interne 62 de la douille 60, soit sur l'arrière du projectile 100.

Ce projectile 100 comprend essentiellement un corps 110, un coulisseau 120, un conteneur 130 de gaz propulsif sous pression et d'agent incapacitant et une ogive 140 associée à un percuteur 150.

Le corps 110 présente de préférence une enveloppe cylindrique complémentaire de la chambre interne 62 de la douille 60. Le corps 110 posséde de préférence sur son extrémité arrière des moyens de stabilisation 112, par exemple sous forme d'une jupe 113, éventuellement munie de perforations ou ouïes traversantes, augmentant l'effet de stabilité, voire d'ailettes. Eventuellement la jupe 113 peut être souple pour s'expanser à la sortie du lanceur pour définir une traînée de stabilisation. Au voisinage du tiers de sa longueur considérée à partir de son extrémité arrière, le corps 110 est muni d'une cloison transversale 114. Le coulisseau 120 et le conteneur 130 sont placés dans la chambre 116 du corps 110 située en avant de la cloison transversale 114.

L'ogive 140 est fixée sur l'extrémité avant du corps 110. L'ogive 140 obture ainsi l'embouchure de la chambre 116 formée dans le corps 110. L'ogive 140 est de préféence réalisée à base de caoutchouc et présente une enveloppe hémisphérique convexe.

Le percuteur 150 est situé sur la face interne de l'ogive 140. Le percuteur 150 peut être formé par exemple d'une coupole 152 munie d'une pointe centrale 154 dont l'extrémité effilée est dirigée vers l'arrière, soit vers l'extrémité avant du conteneur 130.

Le coulisseau 120 est placé entre la cloison transversale 114 et le percuteur 154. Le coulisseau 120 est guidé à coulissement à l'intérieur de la chambre 116 du corps 110, selon l'axe 12.

Le conteneur 130 est lui-même placé sur le coulisseau 120, soit entre le fond du coulisseau 120 adjacent à la cloison transversale 114 et le percuteur 154.

Selon le mode de réalisation préférentiel de la présente invention, le conteneur 130 loge un agent incapacitant et un gaz propulseur sous pression. Il s'agit de préférence d'une réserve d'aérosol et d'un gaz sous pression servant de propulseur à cet aérosol après rupture du conteneur 130.

Un ressort 160, tel qu'un ressort hélicoïdal est placé entre l'extrémité avant du conteneur 130 et le percuteur 154.

En outre, dans le cadre de l'invention, il est prévu des moyens de sécurité qui interdisent le déplacement du coulisseau 120, et par conséquent du conteneur 130, en rapprochement du percuteur 154 avant que le corps 110 ne sorte de la douille 60.

De tels moyens de sécurité peuvent faire l'objet de différents modes de réalisation.

Selon le mode de réalisation préférentiel représenté sur les figures annexées, ces moyens de sécurité comprennent au moins une languette 118 venue du corps 110 et déformée élastiquement vers l'intérieur de la chambre 116 lorsque le projectile 100 est placé dans la douille 60, pour servir de butée au coulisseau 120.

Comme on l'exposera par la suite, lorsque le projectile 100 sort de la douille 60, la languette 118 libère le coulisseau 120 et par conséquent le conteneur 130.

De préférence, il est prévu plusieurs languettes 118 équi-réparties autour de l'axe 12.

De préférence, chaque languette 118 est formée d'une lame reliée au corps 110 par son extrémité la plus avant 119, une protubérance 117 étant prévue sur la face extérieure et sur l'extrémité arrière de la languette 118.

Le fonctionnement général de la munition conforme à la présente invention représentée sur les figures annexées et dont la structure vient d'être décrite, est essentiellement le suivant.

En position de stockage (voir figures 1, 2 et 6A) le projectile 100 est situé dans la douille 50, 60. Chaque languette 118 est déformée vers l'intérieur de la chambre 116 par la douille extérieure 60, la protubérance 117 reposant sur la surface interne de la jupe 60. Ainsi, la ou les languettes bloque(nt) le coulisseau 120 et le conteneur 130 en éloignement du percuteur 154. Par contre, après expulsion du projectile 100 hors de la douille 60, par mise en oeuvre des moyens 54, 56, l'appui externe à la protubérance 117, formé précédemment par la douille 60, est supprimé. La languette 118 peut reprendre alors élastiquement sa position de repos dans l'alignement de l'épaisseur de la paroi du corps 110 (figures 3 et 6B). Ainsi, le coulisseau 120 est susceptible de déplacement selon l'axe 12 dans le corps 110.

Le projectile 100 est par conséquent armé.

Cependant, le ressort 160 interdit tout déplacement intempestif du coulisseau 120 et du conteneur 130 en rapprochement du percuteur 154.

La portée et la vitesse du projectile 100 définies par la puissance des moyens de propulsion 54 et 56, sont adaptées pour éviter toute blessure à un individu I visé par le projectile 100.

Lors d'un impact sur un tel individu 1, la décélération résultante du projectile 100 entraîne un déplacement rapide du coulisseau 120 et du conteneur 130 vers l'avant, soit contre le percuteur 154, par compression du ressort 160.

Lors de la percussion de l'extrémité avant du conteneur 130 par le percuteur 154, le conteneur 130 est perforé.

L'agent incapacitant, par exemple sous forme d'aérosol, contenu dans le conteneur 130 peut alors être libéré et diffusé sous l'effet du gaz propulseur stocké sous pression dans le conteneur 130 (figure 4).

Cette diffusion de l'agent incapacitant peut être rendue performante si, comme illustré sur la figure 5, le ressort 160 entraîne ultérieurement un recul du coulisseau 120 et du conteneur 130 en éloignement du percuteur 154 pour libérer la perforation réalisée dans la paroi du conteneur 130 par ce percuteur 154.

L'agent incapacitant placé dans le conteneur 130 est diffusé sur l'extérieur par l'intermédiaire d'au moins un orifice 170 formé dans la paroi du corps 110, au voisinage de son extrémité avant.

Comme on le voit sur les figures 5 et 6D notamment, il est de préférence prévu plusieurs orifices 170 équi-répartis autour de l'axe 12 sur l'extrémité avant du corps 110, soit immédiatement en arrière de l'ogive 140. Cette disposition permet une diffusion ominidirectionnelle de l'agent actif contenu dans le projectile.

Bien entendu la présente invention n'est pas limitée au mode de réalisation particulier qui vient d'être décrit mais s'étend à toute variante conforme à son esprit.

La présente invention n'est pas limitée à la diffusion d'un agent actif particulier. Si elle concerne préférentiellement la diffusion d'un agent incapacitant, elle s'applique également à la diffusion d'agents actifs de nature différente, tels que par exemple une peinture, voire une combinaison de plusieurs agents actifs.

Par ailleurs l'agent actif peut se présenter sous de nombreuses formes, parmi lesquelles on peut citer sans être limitatif : des poudres, notamment des poudres dans un solvant, des fumigènes et des aérosols.

L'agent actif peut être stocké dans le même conteneur que le gaz propulseur sous pression ou dans une chambre séparée de celui-ci avant l'impact.

Le gaz sous pression peut être stocké en permanence dans le conteneur 130 du projectile ou encore stocké dans le conteneur 130 au moment de l'expulsion du projectile 100, par transfert d'une partie des gaz générés par les moyens 54 et 56 dans le conteneur 130, grâce à un clapet prévu à cet effet en partie arrière du conteneur 130.

Selon encore une autre variante, le gaz assurant la diffusion de l'agent actif peut être généré par des moyens pyrotechniques initiés lors de l'impact sur le percuteur 154.

On va maintenant décrire la variante de réalisation illustrée sur les figures 7, 8 et 9. On retrouve sur ces figures 7 à 9, une munition non létale conforme à la présente invention comprenant un corps 110 qui loge un conteneur 130 apte à générer un gaz sous pression et une ogive 140 associée à un percuteur 154 apte à permettre la diffusion d'un agent actif lors d'un impact.

La structure du projectile illustrée sur les figures 7 à 9 ne sera donc pas décrite dans le détail par la suite.

On s'attachera à décrire essentiellement les caractéritiques principales qui distinguent le projectile illustré sur les figures 7 à 9 de celui décrit précédemment en regard des figures 1 à 6.

En premier lieu, le projectile illustré sur les figures 7 à 9 se caractérise par la présence de moyens permettant d'assurer son autodestruction, en cas de défaut de fonctionnement.

En l'espèce, ces moyens d'autodestruction sont formés, de préférence, d'un retard pyrotechnique 200 situé dans le culot 52 du projectile. Le retard 200 est adapté pour être initié au départ du projectile. Ainsi, si le projectile n'a pas fonctionné normalement au bout d'un certain temps, par perforation du conteneur 130, par exemple si le projectile manque sa cible, le retard 200, à la fin de sa combustion, génère un volume de gaz qui vient forcer le conteneur 130 sur le percuteur 154.

En second lieu, afin de garantir la non létalité, le projectile illustré sur les figures 7 à 9 comprend une ogive 140 perfectionnée, sous forme d'une calotte hémisphérique, en silicone, de préférence, de dureté shoreA comprise entre 10 et 30, très préférentiellement entre 12 et 15.

En troisième lieu, le projectile illustré sur les figures 7 à 9, se caractérise par une structure déformable 210 adjacente à l'ogive 140.

Une telle structure déformable 210 peut faire l'objet de nombreuses variantes de réalisation.

Selon le mode de réalisation particulier illustré sur la figure 8, cette structure déformable 210 est constituée de la partie avant du corps 110, sous forme d'une enveloppe métallique mince, par exemple d'une épaisseur de 0,1 à 0,5mm, éventuellement pré-fragilisée, par exemple sous forme de marquages longitudinaux 212 répartis sur la périphérie du corps 110.

A l'impact une telle structure déformable 210 absorbe une partie de l'énergie.

On a illustré sur la figure 9, une variante adaptée à un fonctionnement par inertie et qui de plus favorise la dispersion de l'agent actif, l'aérosol par exemple, à l'impact. Plus précisément, la figure 9 illustre l'état du projectile après fonctionnement, c'est-à-dire après percussion du conteneur 130, par déformation de la structure 210.

On notera que la variante de la figure 9 est dépourvue de retard 200.

Bien entendu, la structure déformable 210 peut faire l'objet de nombreuses variantes de réalisation, par exemple sous forme d'amortisseurs déformables. Selon un mode de réalisation précis, il peut s'agir d'un amortisseur de choc à déformation plastique en tête de projectile réalisé sous forme d'un tube en aluminium adapté pour s'effondrer sur lui-même en absorbant une part de l'énergie cinétique et la transformer en énergie de déformation plastique, lors de l'impact.

Selon les modes de réalisation précédemment décrits, le percuteur est fixe et le conteneur susceptible de déplacement. La disposition inverse peut être prévue, c'est-à-dire que le conteneur peut être fixe et le percuteur mobile lors de l'impact.

## Revendications

1. Munition non létale comprenant un projectile (100) qui comporte :
- un corps (110) qui loge
- un conteneur (130) apte à générer un gaz sous pression, et
- une ogive (140) associée à un percuteur (154) apte à permettre la diffusion d'un agent actif lors d'un impact,
dans laquelle le corps (110) est placé dans une douille (50, 60) et l'un du conteneur (130) ou du percuteur est placé sur un coulisseau (120) guidé à coulissement dans le corps (110), il est prévu des moyens (117, 118, 119) aptes à interdire un déplacement initial du coulisseau (120) pour éviter un rapprochement du percuteur (154) et du conteneur (130) caractérisé par le fait que les moyens aptes à interdire un déplacement initial du coulisseau (120) sont adaptés pour interdire ce déplacement avant que le corps (110) sorte de la douille (50 60), et le corps (110) du projectile (100) comprend plusieurs orifices (170) répartis autour de son axe pour permettre une diffusion omnidirectionnelle de l'agent actif.

2. Munition selon la revendication 1, caractérisée par le fait que l'agent actif comprend un agent à effet incapacitant.

3. Munition selon l'une des revendications 1 ou 2, caractérisée par le fait que l'agent actif comprend une peinture.

4. Munition selon l'une des revendications 1 à 3, caractérisée par le fait que le gaz sous pression est stocké en permanence dans la munition.

5. Munition selon l'une des revendications 1 à 3, caractérisée par le fait que le gaz sous pression est stocké dans le conteneur (130) au moment de l'expulsion du projectile (100), par transfert d'une partie des gaz de propulsion de ce projectile dans le conteneur (130), grâce à un clapet prévu à cet effet sur le conteneur (130).

6. Munition selon l'une des revendications 1 à 3, caractérisée par le fait que le gaz sous pression est généré par des moyens pyrotechniques initiés lors de l'impact sur le percuteur (154).

7. Munition selon l'une des revendications 1 à 6, caractérisée par le fait que l'agent actif est stocké dans le même conteneur (130) que le gaz propulseur sous pression.

8. Munition selon l'une des revendications 1 à 6, caractérisée par le fait que l'agent actif est stocké dans une chambre séparée du gaz propulseur sous pression, avant l'impact.

9. Munition selon l'une des revendications 1 à 8, caractérisée par le fait que le conteneur (130) est adapté pour percuter le percuteur (154) lors d'un impact.

10. Munition selon l'une des revendications 1 à 9, caractérisée par le fait que le conteneur (130) est adapté pour être perforé par le percuteur (154) lors d'un impact.

11. Munition selon l'une des revendications 1 à 10, caractérisée par le fait que le percuteur (154) est adapté pour initier un système pyrotechnique lors d'un impact.

12. Munition selon l'une des revendications 1 à 11, caractérisée par le fait que les moyens d'interdiction comprennent au moins une languette (118) venue du corps (110) et déformée élastiquement vers l'intérieur de la chambre du corps logeant le coulisseau (120) lorsque le projectile (100) est placé dans la douille (50, 60).

13. Munition selon la revendications 12, caractérisée par le fait qu'elle comprend plusieurs languettes (118) équi-réparties autour de son axe.

14. Munition selon l'une des revendications 12 ou 13, caractérisée par le fait que chaque languette (118) est reliée au corps (110) par son extrémité la plus avant (119) et est munie d'une protubérance (117) sur sa face extérieure et sur son extrémité arrière.

15. Munition selon l'une des revendications 1 à 14,caractérisée par le fait qu'un ressort (160) est introduit entre le conteneur (130) et le percuteur (154).

16. Munition selon l'une des revendiations 1 à 15, caractérisée par le fait que le projectile (100) comprend une ogive (140) en caoutchouc.

17. Munition selon l'une des revendications 1 à 16, caractérisée par le fait que le conteneur (130) loge un aérosol et une réserve de gaz sous pression formant propulseur à l'aérosol.

18. Munition selon l'une des revendications 1 à 17, caractérisé par le fait qu'elle comprend des moyens d'autodestruction (200).

19. Munition selon la revendication 18, caractérisé par le fait que les moyens d'autodestruction (200) sont adaptés pour assurer la perforation du conteneur (130) après un temps prédéterminé consécutif à l'envoi du projectile (100).

20. Munition selon l'une des revendications 18 ou 19, caractérisée par le fait que les moyens d'autodestruction comprennent un retard (200) initié lors de l'envoi du projectile et adapté pour générer des gaz assurant le rapprochement du conteneur (130) et du percuteur (154).

21. Munition selon l'une des revendications 1 à 20, caractérisée par le fait que l'ogive (140) est en silicone.

22. Munition selon l'une des revendications 1 à 21, caractérisée par le fait que l'ogive (140) a une dureté shoreA comprise entre 10 et 30, très préférentiellement entre 12 et 15.

23. Muntition selon l'une des revendications 1 à 22, caractérisée par le fait qu'elle comprend une structure déformable, formant amortisseur (210), adjacente à l'ogive (140).

## Patentansprüche

1. Nichttödliche Munition mit einem Geschoß (100), das
- einen Körper (110), in dem
- ein Behälter (130) aufgenommen ist, der ein Gas unter Druck erzeugen kann, und
- eine Geschoßspitze (140) umfaßt, die mit einem Schlagbolzen (154) verbunden ist, der die Ausbreitung eines aktiven Stoffes bei einem Aufschlag ermöglichen kann,
bei der der Körper (110) in einer Hülse (50, 60) angeordnet ist und der Behälter (130) oder der Schlagbolzen auf einer Gleitführung (120) angeordnet ist, die gleitend im Körper (110) geführt ist, wobei Einrichtungen (117, 118, 119) vorgesehen sind, die eine anfängliche Versetzung der Gleitführung (120) blockieren können, um eine Annäherung des Schlagbolzens (154) und des Behälters (130) zu verhindern, dadurch gekennzeichnet, daß die Einrichtungen, die eine anfängliche Versetzung der Gleitführung (120) blockieren können, so ausgebildet sind, daß sie die Versetzung blockieren, bevor der Körper (110) die Hülse (50, 60) verläßt, und der Körper (110) des Geschosses (100) mehrere Öffnungen (170) aufweist, die um seine Achse verteilt sind, um eine in alle Richtungen gehende Ausbreitung des aktiven Stoffes zu erlauben.

2. Munition nach Anspruch 1, dadurch gekennzeichnet, daß der aktive Stoff einen Stoff umfaßt, der eine unschädlichmachende Wirkung hat.

3. Munition nach einem der Ansprüche 1 oder 2, dadurch gekennzeichnet, daß der aktive Stoff einen Farbstoff umfaßt.

4. Munition nach einem der Ansprüche 1 bis 3, dadurch gekennzeichnet, daß das Gas unter Druck dauernd in der Munition aufgenommen ist.

5. Munition nach einem der Ansprüche 1 bis 3, dadurch gekennzeichnet, daß das Gas unter Druck im Behälter (130) zum Zeitpunkt des Abschußes des Geschoßes (100) aufgenommen wird, indem ein Teil des Treibgases des Geschosses in den Behälter (130) mittels eines Rückschlagventils übertragen wird, das zu diesem Zweck am Behälter (130) vorgesehen ist.

6. Munition nach einem der Ansprüche 1 bis 3, dadurch gekennzeichnet, daß das Gas unter Druck durch pyrotechnische Einrichtungen erzeugt wird, die beim Aufschlagen auf den Schlagbolzen (154) ausgelöst werden.

7. Munition nach einem der Ansprüche 1 bis 6, dadurch gekennzeichnet, daß der aktive Stoff im selben Behälter (130) wie das Treibgas unter Druck aufgenommen ist.

8. Munition nach einem der Ansprüche 1 bis 6, dadurch gekennzeichnet, daß der aktive Stoff vor dem Aufschlag in einer Kammer aufgenommen ist, die vom Treibgas unter Druck getrennt ist.

9. Munition nach einem der Ansprüche 1 bis 8, dadurch gekennzeichnet, daß der Behälter (130) mit dem Schlagbolzen (154) bei einem Aufschlag zusammenstoßen kann.

10. Munition nach einem der Ansprüche 1 bis 9, dadurch gekennzeichnet, daß der Behälter (130) durch den Schlagbolzen (154) bei einem Aufschlag durchstoßen werden kann.

11. Munition nach einem der Ansprüche 1 bis 10, dadurch gekennzeichnet, daß der Schlagbolzen (154) ein pyrotechnisches System bei einem Aufschlag auslösen kann.

12. Munition nach einem der Ansprüche 1 bis 11, dadurch gekennzeichnet, daß die Einrichtungen zum Blockieren wenigstens eine Zunge (118) umfassen, die am Körper (110) vorgesehen ist und zum Inneren der Kammer des Körpers elastisch verformt ist, in der die Gleitführung (120) aufgenommen ist, so lange sich das Geschoß (100) in der Hülse (50, 60) befindet.

13. Munition nach Anspruch 12, dadurch gekennzeichnet, daß sie mehrere Zungen (118) umfaßt, die um ihre Achse gleich verteilt sind.

14. Munition nach einem der Ansprüche 12 oder 13, dadurch gekennzeichnet, daß jede Zunge (118) mit ihrem vordersten Ende (119) mit dem Körper (110) verbunden ist und mit einem Vorsprung (117) an ihrer Außenfläche und an ihrem hinteren Ende versehen ist.

15. Munition nach einem der Ansprüche 1 bis 14, dadurch gekennzeichnet, daß eine Feder (160) zwischen dem Behälter (130) und dem Schlagbolzen (154) eingesetzt ist.

16. Munition nach einem der Ansprüche 1 bis 15, dadurch gekennzeichnet, daß das Geschoß (100) eine Geschoßspitze (140) aus Gummi umfaßt.

17. Munition nach einem der Ansprüche 1 bis 16, dadurch gekennzeichnet, daß der Behälter (130) ein Aerosol und einen Vorrat an Gas unter Druck enthält, daß das Treibmittel für das Aerosol bildet.

18. Munition nach einem der Ansprüche 1 bis 17, dadurch gekennzeichnet, daß sie Selbstzerstörungseinrichtungen (200) umfaßt.

19. Munition nach Anspruch 18, dadurch gekennzeichnet, daß die Selbstzerstörungseinrichtungen (200) so ausgebildet sind, daß sie für ein Durchschlagen des Behälters (130) nach einer bestimmten Zeit anschließend an das Abschießen des Geschosses (100) sorgen.

20. Munition nach einem der Ansprüche 18 oder 19, dadurch gekennzeichnet, daß die Selbstzerstörungseinrichtungen ein Verzögerungselement (200) umfassen, das beim Abschießen des Geschoßes ausgelöst wird und Gas erzeugen kann, das für das Zusammenstoßen des Behälters (130) und des Schlagbolzens (154) sorgt.

21. Munition nach einem der Ansprüche 1 bis 20, dadurch gekennzeichnet, daß die Geschoßspitze (140) aus Silikon besteht.

22. Munition nach einem der Ansprüche 1 bis 21, dadurch gekennzeichnet, daß die Geschoßspitze (140) eine ShoreA Härte zwischen 10 und 30 vorzugsweise zwischen 12 und 15 hat.

23. Munition nach einem der Ansprüche 1 bis 22, dadurch gekennzeichnet, daß sie eine verformbare, einen Dämpfer (210) bildende Konstruktion neben der Geschoßspitze (140) umfaßt.

## Claims

1. Non-lethal ammunition comprising a projectile (100) including:
a body (110) which houses:
a container (130) adapted to generate a pressurized gas, and
a nosecone (140) associated with a striker (154) adapted to enable an active agent to be dispersed on impact,
wherein the body (110) is placed in a case (50, 60) and the container (130) or the striker is disposed on a slide (120) guided to slide in the body (110), means (117, 118, 119) are provided to prevent initial movement of the slide (120) to prevent movement towards each other of the striker (154) and the container (130), the ammunition being characterized by the fact that the means for preventing initial movement of the slide (120) are designed to prevent said movement before the body (110) leaves the case (50, 60), and the body (110) of the projectile (100) comprises a plurality of orifices (170) disposed around its axis to enable the active agent to be dispersed omnidirectionally.

2. Ammunition according to claim 1, characterized in that the active agent is an agent with incapacitating effect.

3. Ammunition according to claim 1 or claim 2, characterized in that the active agent is paint.

4. Ammunition according to any one of claims 1 to 3, characterized in that the pressurized gas is stored permanently in it.

5. Ammunition according to any one of claims 1 to 3, characterized in that when the projectile (100) is fired some of the propellant gases are transferred into the container (130) via a valve provided for this purpose on the container (130).

6. Ammunition according to any one of claims 1 to 3, characterized in that the pressurized gas is generated by pyrotechnic means initiated on impact with the striker (154).

7. Ammunition according to any one of claims 1 to 6, characterized in that the active agent is stored in the same container (130) as the pressurized propellant gas.

8. Ammunition according to any one of claims 1 to 6, characterized in that prior to impact the active agent is stored in a separate chamber from the pressurized propellant gas.

9. Ammunition according to any one of claims 1 to 8, characterized in that the container (130) is adapted to strike the striker (154) on impact.

10. Ammunition according to any one of claims 1 to 9, characterized in that the container (130) is adapted to be perforated by the striker (154) on impact.

11. Ammunition according to any one of claims 1 to 10, characterized in that the striker (154) is adapted to initiate a pyrotechnic system on impact.

12. Ammunition according to any one of claims 1 to 11, characterized in that the means preventing movement of the slide comprise at least one tongue (118) in one piece with the body (110) and deformed elastically towards the interior of the chamber of the body housing the slide (120) when the projectile (100) is placed in the case (50, 60).

13. Ammunition according to claim 12, characterized in that it comprises a plurality of tongues (118) equi-angularly distributed around its axis.

14. Ammunition according to claim 12 or claim 13, characterized in that each tongue (118) is connected to the body (110) at its front end (119) and has a protuberance (117) on the outside face of its rear end.

15. Ammunition according to any one of claims 1 to 14, characterized by a spring (160) between the container (130) and the striker (154).

16. Ammunition according to any one of claims 1 to 15, characterized in that the projectile (100) comprises a rubber nosecone (140).

17. Ammunition according to any one of claims 1 to 16, characterized in that the container (130) contains an aerosol and a pressurized gas forming a propellant for the aerosol.

18. Ammunition according to any one of claims 1 to 17, characterized in that is comprises self-destruct means (200).

19. Ammunition according to claim 18, characterized in that the self-destruct means (200) are adapted to perforate the container (130) after a predetermined time after the projectile (100) is fired.

20. Ammunition according to claim 18 or claim 19, characterized in that the self-destruct means comprise a time-fuse (200) initiated when the projectile is fired and adapted to generate gases for moving the container (130) and the striker (154) towards each other.

21. Ammunition according to any one of claims 1 to 20, characterized in that the nosecone (140) is made of silicone.

22. Ammunition according to any one of claims 1 to 21, characterized in that the nosecone (140) has a Shore A hardness in the range 10 to 30 and very preferably in the range 12 to 15.

23. Ammunition according to any one of claims 1 to 22, characterized in that it comprises a deformable structure forming a damper (210) adjacent the nosecone (140).
